# EUROPÄISCHE PATENTSCHRIFT

(11) **EP 0 890 496 B1**
(45) Veröffentlichungstag und Bekanntmachung des Hinweises auf die Patenterteilung: **11.09.2002**
(21) Anmeldenummer: 98250201.5
(22) Anmeldetag: 09.06.1998
(51) Int. Cl.: B61L 3/12, B61L 27/00

(54) **Verfahren und Anordnung zur Überwachung eines schienengebundenen Verkehrsmittels**
Monitoring method and device for trackbound transport vehicles
Procédé et dispositif de surveillance pour véhicules de transport sur rails

(30) Priorität: 11.06.1997 DE 19725308
(43) Veröffentlichungstag der Anmeldung: 13.01.1999
(73) Patentinhaber: Rehmet, Ralf, Dipl.-Ing, 14197 Berlin (DE); Sodji, François, Dipl.-Ing., 12161 Berlin (DE)
(72) Erfinder: Rehmet, Ralf, Dipl.-Ing, 14197 Berlin (DE); Sodji, François, Dipl.-Ing., 12161 Berlin (DE)

(56) Entgegenhaltungen:
- EP-A- 0 005 532
- EP-A- 0 310 705
- EP-A- 0 600 818
- GB-A- 2 273 624
- PATENT ABSTRACTS OF JAPAN vol. 015, no. 515 (P-1293), 27. Dezember 1991 & JP 03 224099 A (TOSHIBA CORP), 3. Oktober 1991

## Beschreibung

Die Erfindung betrifft ein Verfahren zur Überwachung eines schienengebundenen Verkehrsmittels der im Oberbegriff des Anspruches 1 angegebenen Art sowie eine Anordnung zur Durchführung des Verfahrens. Ein derartiges Verfahren wird in der Druckschrift EP 0310 705 A offenbart.

Aus der DE 27 04 143 A1 ist eine Einrichtung zur Linienzugbeeinflussung bekannt, bei welchem Datentelegramme vom fahrenden Schienenfahrzeug mittels einer Sendeeinrichtung BS zu außerhalb des Zuges befindlichen, mit einer ortsfesten Steuerstelle OFS verbundenen längs der Fahrstrecke des Zuges positionierten Empfangseinrichtungen S1 bis S9 übertragen werden, wenn der Zug sich im Bereich der jeweiligen Empfangseinrichtung befindet. Gemäß weiteren Ausführungen dieser Schrift ist die Fahrstrecke in Teilbereiche, denen jeweils eine Empfangseinrichtung S1 bis S9 zugeordnet ist, unterteilt. Jeder Teilbereich repräsentiert eine Funkzone mit einem ausschließlich ihr zugeordneten Funkanal, so daß Sende- und Empfangseinrichtungen mit vergleichsweise geringen Reichweiten sowie geringer Komplexität eingesetzt werden können. Die Funkzonen werden so ausgestaltet, daß diese sich leicht überlappen und somit eine lückenlose Datenübertragung gewährleisten, wenn das Fahrzeug sich entlang der Fahrstrecke von einen Teilbereich TB zum nächsten bewegt.

In DE 195 38 022 C2 wird eine Vorrichtung zur Steuerung eines Schienenfahrzeuges beschrieben, bei der die Signalanlagen eines jeweiligen Streckenabschnittes überprüft werden. Der Signalzustand der jeweiligen Anlage muß von einer Bilderfassungseinrichtung (Kamera) erkannt werden. In einem Speicher der Schienenfahrzeugvorrichtung werden vor Antritt der Strecke Daten über die Positionen der Signalanlagen, mit deren möglichen Signalzuständen, der Streckenabschnitte gespeichert.

Anhand einer Positionserfassungseinrichtung kann der aktuelle Ort des Schienenfahrzeuges über Satellit oder Positionsgebern (Induktionsschleifen) ,entlang der Strecke, erkannt werden.

Aufgrund dieser Information holt die Datenverarbeitungseinrichtung die Daten des dazugehörige Streckenabschnittes aus dem Speicher. Die Zukünftigen Positionen der Signalanlagen des Streckenabschnittes sind somit bekannt. Anhand dieser werden die Signalzustände der jeweiligen Signalanlagen erkannt und ein entsprechendes Verhalten der Geschwindigkeit veranlaßt.

Im Bahnbetrieb sind Anordnungen im Einsatz, die zur visuellen Überwachung dienen. Im Bahnhofsbereich dient die Überwachung der Vermeidung von Personen- und Sachschäden, an Bahnübergängen zur Fernbedienung der Schranken von einer Leitstelle aus.

Der Erfindung liegt die Aufgabe zugrunde, ein Verfahren zur Zugüberwachung der eingangs genannten Gattung und eine Anordnung zur Durchführung des Verfahrens anzugeben, mit welchen es möglich ist, die Innenräume der Wagen visuell und akustisch zu beobachten. Die Übertragung der zur Überwachung eines fahrenden, schienengebundenen Zuges aufgenommenen Information zu einer Leitzentrale ist dabei jederzeit und unabhängig vom Standort des Zuges durchführbar. Die Übertragung wird zum einem durch eine Alarmierungsvorrichtung im Wagen oder zum anderen durch Anforderung des Aufsichtspersonals in der Leitzentrale ausgelöst, so daß eine Übertragung nur dann erfolgt, wenn diese notwendig oder gewünscht ist. Weiterhin wird stets eine gewisse Informationsmenge im Wagen zwischengespeichert, so daß bei Bedarf die vor der Übertragung stattgefundenen Ereignisse abgerufen werden können.

Die Lösung der Aufgabe schließt eine bedeutende Lücke im sicherheitstechnischen System der Bahnbetriebe zur Vermeidung und Bekämpfung von Personen- und Sachschäden.

Diese Aufgabe wird durch die Meskmale des Anspruchs 1 bzw. 9 gelöst.

Die Aufzeichnung der Video-Information wird erfindungsgemäß wagenweise durchgeführt, wobei jeder Wagen bzw. jede Wagengruppe des zu überwachenden Zuges seine eigene Bildaufzeichnungseinrichtuhg, beispielsweise eine Video-Kamera, und eine Bildverarbeitungseinheit aufweist. Die Aufzeichnungseinrichtung wird im Wageninnenraum positioniert, um das Verhalten der dort befindlichen Personen im Bild festzuhalten, mögliche strafbare Handlungen sofort registrieren zu können und erste Gegenmaßnahmen durch die empfängerseitig angeschlossene Leitstelle vorzubereiten.

Eine Anordnung der Aufnahmeeinrichtung an der Außenwandung eines oder mehrerer Güterwagen bei der Zugüberwachung eines Güterzuges ermöglicht nach einer vorteilhaften Weiterbildung der Erfindung eine Kontrolle der Wagenladung und der näheren Umgebung des entsprechenden Wagens, so daß beispielsweise ein Lösen einer zum Schutz der Ladung angebrachte Plane oder eine kriminelle Aktivität unbefugter Personen an dem entsprechenden Wagen rechtzeitig erkannt werden kann.

Entsprechend einer anderen Weiterbildung der Erfindung ist es von Vorteil, eine zweite Bildaufzeichnungseinrichtung mit nachgeordneter Bildverarbeitungseinheit innerhalb eines Wagens derart zu positionieren, daß das Objektiv der einen Aufzeichnungseinrichtung in Fahrtrichtung des Zuges zeigt, wogegen das Objektiv der zweiten Aufzeichnungseinrichtung in die entgegengesetzte Richtung weist. Diese Anordnung ermöglicht in günstiger Weise eine Überwachung des jeweiligen Innenraums, bei welcher der störende Einfluß eines toten Winkels im wesentlichen ausgeschlossen werden kann.

Die Erfindung schließt die Erkenntnis ein, daß nur eine geringe Anzahl von Datenkanälen benötigt wird bzw. die Benutzung von nur einer Übertragungsfrequenz oder eines schmalen Frequenzbandes erforderlich ist, wenn eine Video-Information nur im Alarmierungsfall oder auf Anforderung durch das Beobachtungspersonal in die Leitzentrale übertragen wird, wobei zudem zwecks Reduzierung der erforderlichen Übertragungskapazität eine Komprimierung der Video-Information erfolgt. Die Übertragung von Daten zur Zugüberwachung in dieser Form ist ohne Verlust wesentlicher Informationsinhalte in vorteilhafter Weise kostengünstig unter geringfügiger Erweiterung einer bereits vorhanden Infrastruktur zu realisieren. Die übertragene Video-Information ist ohne Einschränkung auswertbar und kann erfolgreich zur Kriminaiitätsbekämpfung bzw. -prävention genutzt werden.

Die von einer Bildaufzeichnungseinrichtung erfaßten Video-Informationen werden in einer Bildverarbeitungseinheit anolog/digitalgewandelt, komprimiert und in einen Speicher geleitet, wenn weder eine Alarmierungseinheit im Wagen oder in der Wagengruppe ausgelöst wurde noch die Übertragung der Video-Information durch eine Leitzentrale außerhalb der Zuges angefordert wird. Bei Auslösung der Alarmierungseinheit oder bei Anforderung durch die Leitzentrale wird die Video-Information ohne Speicherung an eine im Wagen angebrachte Datensende-und Empfangseinheit weitergeleitet, welche eine Funkverbindung zu einer der entlang der Fahrstrecke positionierten als Datenübertragungseinheit ausgeführte Empfangseinrichtungen herstellt. Die Video-Information wird im Anschluß paketweise an die Datenübertragungseinheit übermittelt, und über ein parallel zur Fahrtrasse verlegtes Streckenkabel an eine entfernt gelegene Leitzentrale weitergeleitet. In der Leitzentrale wird die Video-Information von einem Zentralrechner entgegengenommen und über einen Datenbus an einen oder mehrere Beobachtungsarbeitsplätze, welche jeweils mit elektronischen Mitteln zur Videodatendekomprimierung ausgerüstet sind, verteilt und beobachtbar gemacht.

Erfindungsgemäß werden Video-Informationen zwar ständig erzeugt, jedoch nur dann übertragen, wenn hierzu ein Anlaß wie zum Beispiel ein sich in Not befindlicher Fahrgast besteht, so daß das Beobachtungspersonal in der Leitzentrale nicht mit redundanten Informationen belastet wird. Die Video-Informationen werden paketweise in einem als Zirkularspeichereinheit ausgebildeten Speicher abgelegt, wobei während jedes Speichervorgangs das älteste Datenpaket durch das neueste Paket überschrieben wird. Somit werden kontinuierlich die Ereignisse der jüngsten Vergangenheit festgehalten. Diese Informationen können vorteilhaft für den Fall abgerufen werden, daß beispielsweise die einer Alarmierung vorangegangenen Ereignisse der Rekonstruktion eines kriminellen Tatbestandes dienlich sind.

Bei Betätigung einer im Wagen angebrachten Alarmierungseinheit gelangt ein Alarmsignal an eine Steuereinheit, die den Befehl zum Aufbau einer Datenverbindung mit der Leitzentrale über den wageninternen seriellen Datenbus an eine Datensende- und empfangseinheit gibt. Die Datensende- und empfangseinheit besitzt elektronische Mittel zum Aufbau einer Vollduplex-Funkverbindung, wobei eine Hochfrequenzeinheit, welche eine Rundstrahlantenne und eine Einrichtung zur Trennung von Sende-und Empfangssignalen besitzt, außen am Wagen angebracht ist.

Entlang der Strecke werden Datenübertragungseinheiten, die analog der Datensende- und empfangseinheit im Wagen aufgebaut und über ein Streckenkabel mit der Leitzentrale verbunden sind, so positioniert, daß sich einander überlappende Funkzonen ergeben. Die Hochfrequenzeinheit besteht aus einer Antenne, die eine Richtcharakteristik aufweist und so ausgerichtet wird, daß ein möglichst großer Teil der Fahrstrecke abgedeckt wird und einer Einrichtung zur Trennung von Sende- und Empfangssignalen.

Jede Datenübertragungseinheit sendet in vorgebbaren zeitlichen Abständen einen Kennungsrahmen, das ihre spezifische Adresse sowie die Angabe des für den Datenaustausch zu verwendenden Funkkanals enthält. Die Datensende-und empfangseinheit im Wagen wertet den Kennungsrahmen aus und sendet im Gegenzug auf dem ein Kommandorahmen mit Angabe der einzigartigen Wagenadresse, der Subadresse der Bildaufzeichnungseinrichtung und das Kommando zum Aufbau einer Datenverbindung zur Leitzentrale. Die adressierte Datenübertragungseinheit stellt über das vorzugsweise als Glasfaserkabel ausgeführte Streckenkabel eine Verbindung mit dem Zenralrechner in der Leitzentrale her. Der Zentralrechner stellt fest, welcher der über einen Datenbus mit dem Zentralrechner verbundenen Beobachtungsarbeitsplätze die vom Wagen ausgelöste Alarmierung entgegennehmen kann und stellt eine Verbindung her. Auf dem Monitor des Beobachtungsarbeitsplatz erscheint eine Alarmmeldung, welche durch den Beobachter quittiert werden muß. Es wird ein Quittungsrahmen erzeugt, der an die alarmauslösende Steuereinheit im Wagen adressiert ist und den Verbindungsweg in entgegengesetzter Richtung durchläuft. Zwischen der Bildaufzeichnungseinheit im Wagen und dem Beobachtungsplatz in der Leitzentrale besteht als Ergebnis eine Punkt-zu-Punkt-Verbindung, welche für den kontinuierlichen Transport der Video-Datenpakete genutzt wird. Vor Beginn der Übertragung wird die Speicherung der Video-Informationen gestoppt und ein Datenweg zur Umgehung des Speichers geschaltet wird. Nach Beendigung der Alarmsituation wird ein Kommando aus der Leitzentrale an die Steuereinheit im Wagen gesendet, das die Steuereinheit veranlaßt, die Daten aus dem Zirkularspeicher auszulesen und in die Leitzentrale zu senden. Abschließend sendet die Steuereinheit einen Rahmen, der ein Kommando zum Abbau der Verbindung enthält.

Auf Anforderung des Beoachtungsarbeitsplatzes in der Leitzentrale wird eine Punkt-zu-Punkt-Verbindung zu einer genau bestimmten Bildaufzeichnungseinrichtung eines Wagens oder einer Wagengruppe hergestellt. Um den Aufenthaltsort jedes Wagens zu jedem Zeitpunkt zu kennen, senden die entlang der Fahrstrecke angeordneten Datenübertragungseinheiten in vorgebbaren zeitlichen Abständen Kennungsrahmen aus. Empfängt die Datensende- und

Empfangseinheit eines Wagens diesen Kennungsrahmen, sendet diese ihrerseits einen Kennungsrahmen mit der einzigartigen Wagenadresse. Die Datenübertragungseinheit sendet diese Information an den Zentralrechner in der Leitzentrale, welcher aus der Gesamtheit der Standortinformationen eine stets aktuelle Liste der Wagenstandorte errechnet.

Der Zentralrechner sendet über das Streckenkabel an genau die Datenübertragungseinheit, in deren Funkzone sich der Wagen mit der anzurufenden Bildaufzeichnungseinrichtung befindet, einen Kommandorahmen, der den Befehl zum Aufbau einer Vollduplex-Datenverbindung, die Wagenadresse und die Subadresse der gewählten Bildaufzeichnungseinheit enthält. Die Datenübertragungseinheit errichtet eine Funkverbindung zu dem adressierten Wagen, in dem mehrere Bildaufzeichnungseinheiten angeordnet sein können. Die Datensende- und Empfangseinheit im Wagen wertet die Subadresse der Bildaufzeichungseinrichtung aus und baut über den Datenbus eine Verbindung zu der Steuereinheit, welcher der adressierten Bildaufzeichnungseinrichtung zugeordnet ist, auf. Die Steuereinheit erhält den Befehl, das Senden der Video-Information vorzubereiten, indem die Speicherung der Video-Informationen gestoppt und ein Datenweg zur Umgehung des Speichers geschaltet wird. Die Steuereinheit führt anschließend die Aussendung von Video-Informationspaketen über die aufgebaute Punkt-zu-Punkt-Verbindung an den anfordernden Beobachtungsarbeitsplatz durch. Die Übertragung wird gestoppt und die Verbindung abgebaut, sobald vom Beobachtungsarbeitsplatz ein entsprechender Kommandorahmen an die Steuereinheit gesendet wird.

Die Anordnung zur Durchführung des Verfahrens zur Zugüberwachung weist erfindungsgemäß mindestens eine einem Wagen oder einer Wagengruppe des zu überwachenden Zuges zugeordnete, Datenerfassungs- und verarbeitungseinrichtung, die eine Bildaufzeichnungseinrichtung, beispielsweise eine Videokamera, eine Bildverarbeitungseinheit, eine Alarmierungseinheit und eine Steuereinheit umfaßt, auf. Die Datenerfassungs- und verarbeitungseinrichtungen sind über einen als seriellen Datenbus ausgeführten Datenweg mit einer dem Wagen oder der Wagengruppe zugeordneten Datensende-und Empfangseinrichtung, die Mittel zur Abstrahlung und zum Empfang von Funksignalen aufweist, verbunden.

Die Anordnung zur Durchführung des Verfahrens zur Zugüberwachung weist desweiteren mehrere, stationär längs der Fahrstrekke des zu überwachenden Zuges angeordnete, Datenübertragungseinheiten, die Mittel zur Abstrahlung und zum Empfang von Funksignalen und Mittel zur Aufnahme und zur Einspeisung eines Datenstromes aus und in ein als Glasfaserkabel ausgeführtes Streckenkabel besitzen, auf. Das Streckenkabel ist mit einer Leitzentrale, die einen Zentralrechner und mehrere diesem nachgeordneten Beobachtungsarbeitplätze umfaßt, verbunden. Jeder Beobachtungsarbeitsplatz besitzt elektronische Mittel zur Bilddatendekomprimierung und zur Darstellung der verfahrensgemäß erzeugten und übertragenen Bild-Informationen.

Nach einer Weiterbildung der Erfindung weist die in der Bildverarbeitungseinheit vorgesehene Bildkomprimierungseinheit elektronische Mittel auf, mit denen bei der aufgezeichneten Video-Information eine Supprimierung von Standbildern, eine Reduzierung der Farbinformation und eine Verringerung der Bildauflösung vorgenommen wird. Die Datenkomprimierung erfolgt in einem Umfang, daß einerseits eine für die Zugüberwachung zwecks Verbrechensbekämpfung und -prävention ausreichend auswertbare Informationsmenge zur Verfügung gestellt werden kann und andererseits nur ein Minimum an Übertragungskapazität in Anspruch genommen werden muß.

Vorteilhafte Weiterbildungen der Erfindung sind in den Unteransprüchen gekennzeichnet bzw. werden nachstehende zusammen mit der Beschreibung der bevorzugten Ausführung der Erfindung anhand der Figur 1 näher dargestellt.

Das in Figur 1 dargestellte Blockschaltbild zeigt eine Anordnung 1 zur Zugüberwachung mit einem Wagen (oder einer Wagengruppe) (10), in dem eine oder mehrere Datenerfassungs- und Verarbeitungseinrichtungen (20, 20') über einen Datenbus (30) mit einer zentralen Datensende- und Empfangseinrichtung (40) verbunden sind. Der Wagen (10) ist während der Datenübertragung über eine Vollduplex-Funkverbindung (50) mit einer entlang der Fahrstrecke positionierten Datenübertragungseinheit (60) (von denen nur eine aus Gründen der Übersichtlichkeit dargestellt ist) verbunden. Jede Datenübertragungseinheit (60) ist mit Hilfe eines Glasfaserkoppelknotens (71) mit einem als Glasfaserkabel ausgeführten Streckenkabel (70) gekoppelt. Das Streckenkabel (70) führt in eine Leitzentrale (80), die Mittel zur Darstellung der übertragenen Video-Informationen aufweist.

Die Datenerfassungs- und Verarbeitungseinheit (20) umfaßt die als Videokamera ausgeführte Bildaufzeichnungseinrichtung (21), der einer Bildverarbeitungseinrichtung (22) nachgeordnet ist. Die von der Videokamera (21) aufgezeichneten Bildsignale werden in einem Analog/Digital-Wandler (22.1) digitalisiert und in der dem Wandler (22.1) nachgeordneten Bildkomprimierungseinheit (22.2) verdichtet.

In einer vorteilhaften Weiterbildung der Erfindung ist die erste Videokamera (21) innerhalb des Wagens oder der Wagengruppe derart positioniert, daß ihr Objektiv in Fahrtrichtung des Zuges zeigt, wogegen das Objektiv der zweiten Videokamera in die entgegengesetzte Richtung weist. Diese Anordnung ermöglicht eine Überwachung des jeweiligen Wageninnenraums, bei welcher der störende Einfluß eines toten Winkels im wesentlichen ausgeschlossen werden kann.

Die in der Bildverarbeitungseinheit (22) vorgesehene Bildkomprimierungseinheit (22.2) weist elektronische Mittel auf, mit denen bei der aufgezeichneten Video-Information eine Supprimierung von Standbildern, eine Reduzierung der Farbinformation und eine Verringerung der Bildauflösung vorgenommen wird. Die Datenkomprimierung erfolgt jeweils in einem Umfang, daß einerseits eine für die Zugüberwachung zwecks Verbrechensbekämpfung und -prävention ausreichend auswertbare Informationsmenge zur Verfügung gestellt werden kann und andererseits nur ein Minimum an Übertragungskapazität in Anspruch genommen werden muß.

Die Bildverarbeitungseinheit (22) besitzt einen als Zirkularspeicher ausgeführten Datenspeicher (22.3), in dem die komprimierten Bild-Informationen paketweise derart abgelegt werden, daß das neueste Paket das älteste überschreibt. Der Zirkularspeicher (22.3) enthält somit einen durch die Speichergröße vorgebbares Volumen an aktuellen Video-Informationen, die auf Anforderung in die entfernte Leitzentrale (80) übertragen werden. Die vorzugsweise mit der Notbremse des Wagens (10) gekoppelte Alarmierungseinheit (23) ist mit einer Steuereinheit (25), die das Signal der Alarmierungseinheit auswertet, verbunden. Die Steuereinheit (25) bewirkt mit Hilfe der Zirkularspeichersteuerleitung (24) den Stop der Speicherung und die Schaltung eines den Zirkularspeicher umgehenden Datenweges, sobald und solange die komprimierte Video-Information in die Leitzentrale (80) ohne Zwischenspeicherung übertragen wird.

Ein als serieller Datenbus ausgeführter Datenbus (30) transportiert die von der Steuereinheit (25) über einen Datenbuskoppelknoten (31) eingespeisten Video-Daten zur zentralen Datensende-und empfangseinheit (40) weiter. Die Datensende- und Empfangseinheit umfaßt eine als Kommunikationsprozessor ausgeführte Datenbusschnittstelle (41), eine als Basisbandprozessor ausgeführte Datenverarbeitungseinrichtung (42), für die Senderichtung einen Modulator (43) und einen Sendeverstärker (44), für die Empfangsrichtung einen Empfangsverstärker (46) und einen Demodulator (47) und eine Hochfrequenzeinheit (45). Die Hochfrequenzeinheit (45) wird vorzugsweise außen auf dem Dach des Wagens angeordnet und enthält Mittel zur Trennung von Sende-und Empfangssignalen sowie eine Rundstrahlantenne. Der Basisbandprozessor (42) besitzt Mittel zur Datenver- und Entschlüsselung sowie zur Korrektur von Übertragungsfehlern.

Die entlang der Strecke angeordneten und über ein Streckenkabel (70) mit der Leitzentrale (80) verbundenen Datenübertragungseinheiten (60), die als Gegenstück der Datensende- und empfangseinheit (40) fungieren. Entsprechend besitzt die Datenübertragungseinheit (60) eine Hochfrequenzeinheit (61), für den Empfangsweg einen Empfangsvertstärker (62) und einen Demodulator (63), für den Sendeweg einen Sendeverstärker (66) und einen Modulator (67), einen Basisbandprozessor (64) und einen Kommunikationsprozessor (65). Die Hochfrequenzeinheit (61) besitzt abweichend von der Ausrüstung der Wagen eine Richtstrahlantenne, die derart ausgerichtet wird, daß ein möglichst großer Teil des Fahrweges abgedeckt wird. Die benachbarten Datenübertragungseinheiten werden so positioniert, daß sich einander leicht überlappende Funkzonen ergeben und an jedem Ort des Fahrweges eine Funkverbindung zu einer der Datenübertragungseinheiten aufbauen läßt.

Der Kommunikationsprozessor (65) ist über ein Glasfaserkoppelknoten (71) mit dem als Glasfaserkabel ausgeführten Streckenkabel verbunden und sorgt für den bidirektionalen Datentransport zur Leitzentrale (80) und/oder zu einem Wagen (10). Er sorgt unter anderem für die Registrierung der Wagen, die sich aktuell in der Funkzone der Datenübertragungseinheit aufhalten und für die Weitergabe dieser Information an die Leitzentrale (80).

Die Leitzentrale (80) ist über einen Glasfaserkoppelknoten mit dem Glasfaserkabel verbunden und weist einen Zentralrechner (81) und mehrere über einen Datenbus (83) an den Zentralrechner angeschlossene Beobachtungsarbeitsplätze (82,82',82'') auf. Der Zentralrechner (81) hat die Hauptaufgabe, alle aus verschiedenen Wagen oder Zügen ankommende Video-Datenströme gleichmäßig an die Beoachtungsarbeitsplätze (82,82',82'') zu verteilen. Die Beobachtungsarbeitsplätze weisen einen Kommunikationsprozessor (82.1) zur Datenübertragung, eine Recheneinheit (82.2) für den Ablauf von Anwendungs- und Betriebsprogrammen, ein als Monitor ausgeführtes Sichtgerät (82.3) und eine Bilddekomprimierungseinheit (82.4) zur Rückgewinnung der komprimierten Video-Informationen.

## Patentansprüche

1. Verfahren zur Überwachung eines schienengebundenen Verkehrsmittels, bei welchem Daten von einem fahrenden Zug mittels einer an einem Wagen oder einer Wagengruppe angeordneten Datensende und Emptangseinheit (40) auf jeweils eine auβerhalb von längs der Fahrstrecke des Zuges positionierten als Datenübertragungseinheit ausgebildeten Empfangseinrichtung (60)und einem als Glasfaserkabel ausgebildeten Streckenkabel (70) an eine Leitzentrale (80) übertragen werden,
**dadurch gekennzeichnet,**
• **daß** die Daten Zugüberwachungsdaten enthalten, die als Video-Informationen vom Innern des Fahrgast- oder Frachtraums durch eine Mehrzahl von Bildaufzeichnungseinrichtungen (21, 21') jeweils in dem Wagen oder der Wagengruppe aufgenommen und in einer Bildverarbeitungseinheit (22) verarbeitet werden,
• **daß** die Zugüberwachungsdaten ohne Speicherung direktübertragen werden, wenn die Übertragung entweder durch eine Alarmierungseinheit (23) ausgelöst oder durch Beobachtungspersonal in der Leitzentrale (80) angefordert wird,
• **daß** die mittels der Aufnahmeeinrichtungen (21) erfaßten Video-Informationen in einem Speicher (22.3) zwischengespeichert werden, wenn weder die Alarmierungseinrichtung (23) betätigt noch eine Übertragung der Zugüberwachungsdaten durch das Beobachtungspersonal der Leitzentrale (80) angefordert wird.

2. Verfahren nach Anspruch 1, **dadurch gekennzeichnet, daß** zur Reduzierung der erforderlichen Übertragungskapazität des Datenweges mittels der Bildverarbeitungseinheit (22) eine Analog/Digitalwandlung und Komprimierung der Video-Information durchgeführt wird.

3. Verfahren nach Anspruch 2, **dadurch gekennzeichnet, daß** die Komprimierung der Video-Information durch eine Unterdrückung von Standbildern und/oder durch eine Verringerung der Bildauflösung und/oder eine Reduzierung der Farbinformation durchgeführt wird.

4. Verfahren nach Anspruch 1, **dadurch gekennzeichnet, daß** zwischen der Datensende-und Emptangseinheit (40) an dem Wagen oder der Wagengruppe (10) und der Leitzentrale (80) für die Dauer der Übertragung eine Punkt-zu-Punkt-Verbindung aufgebaut wird und über diese die, Zugüberwachungsdaten ohne Zwischenspeicherung in die Leitzentrale (80) paketweise direktübertragen werden.

5. Verfahren nach Anspruch 1, **dadurch gekennzeichnet, daß** eine Steuereinheit (25) entweder bei Auslösen der Alarmierungseinrichtung (23) oder nach Anforderung durch das Beobachtungspersonal in der Leitzentrale (80) mit Hilfe einer Zirkularspeichersteuerleitung (24) den Speichervorgang anhält und einen Datenweg zur Umgehung des Speichers (22.3) schaltet, sobald und solange die Übertragung der zugüberwachungsdaten eingeleitet und durchgeführt wird.

6. Verfahren nach Anspruch 1 , **dadurch gekennzeichnet, daß** in dem als Zirkularspeichereinheit ausgeführten Speicher (22.3) die Zugüberwachungsdaten paketweise abgelegt werden und das älteste zugüberwachungsdatenpaket durch das neueste überschrieben wird.

7. Verfahren nach Anspruch 1 , **dadurch gekennzeichnet, daß** die in dem Zirkularspeicher (22.3) zwischengespeicherten Zugüberwachungsdaten auf Anforderung durch das Beobachtungspersonal in der Leitzentrale (80) ausgelesen und über eine Punkt-zu-Punkt-Verbindung paketweise übertragen wird.

8. Verfahren zur Zugüberwachung nach einem der vorangehenden Ansprüche, **dadurch gekennzeichnet, daß** die Aufzeichnung der Video-Information in einem Innenraum des Wagens oder der Wagengruppe durchgeführt wird, wobei mindestens jeweils eine Bildaufzeichnungs-einrichtung (21) die VideoInformation in Fahrtrichtung gesehen und eine zweite Bildaufzeichnungs-einrichtung die Video-Information entgegengesetzt der Fahrtrichtung gesehen aufzeichnet.

9. Anordnung zur Durchführung des Verfahrens zur Zugüberwachung nach einem der vorangehenden Ansprüche,
**gekennzeichnet durch**
• mindestens eine einem Wagen oder einer Wagengruppe (10) des zu überwachenden Zuges zugeordnete Datenerfassungs- und verarbeitungsenheit (20, 20'), welche eine Bildaufzeichnungseinrichtung (21) aufweist, der eine Bildverarbeitungseinheit (22) nachgeordnet ist, und welche über einen Datenbus (30) mit einer Datensende- und empfangseinheit (40) verbunden ist
• eine Mehrzahl stationär längs der Fahrstrecke des zu überwachenden Zuges angeordnete Datenübertragungsseinheiten (60), welche einen Empfangsteil zur Aufnahme der von der Datensendeeinheit (40) gesendeten Video-Information und einen Kommunikationsprozessor (65) zur Weitergabe der Video-Information aufweisen
• eine mit den Datenübertragungseinheiten (60) über ein Strekkenkabel (70) verbundene Leitzentrale (80) zur Auswertung der übertragenen Video-Information.

10. Anordnung nach Anspruch 9, **dadurch gekennzeichnet, daß** die Bildverarbeitungseinheit (22) einen Analog/Digitalwandler (22.1), eine Bildkomprimierungseinheit (22.2) und einen als Zirkularspeicher ausgebildeten Speicher (22.3) aufweist.

11. Anordnung nach Anspruch 10, **dadurch gekennzeichnet, daß** die Bildkomprimierungseinheit (22.2) elektronische Mittel zur Supprimierung von Standbildern, zur Reduzierung der Farbinformation und zur Verringerung der Bildauflösung aufweist.

12. Anordnung nach Anspruch 9, **dadurch gekennzeichnet, daß** die Datenerfassungs- und Verarbeitungseinheit (20) eine Steuereinheit (25) aufweist, welche mit der Bildverarbeitungseinheit (22), einer Alarmierungseinheit (23) und über einen Datenbuskoppelknoten (31) mit dem Datenbus(30) verbunden ist.

13. Anordnung nach Anspruch 9, **dadurch gekennzeichnet, daß** die Leitzentrale (80) einen Zentralrechner aufweist, der mit mehreren Beobachtungsarbeitsplätzen (82,82',82''), die jeweils eine Bilddekomprimierungseinheit (82.4) aufweisen, über einen Datenbus (83) gekoppelt ist.

## Claims

1. Method for controlling a railborn means of transport, in which data of a running train is transmitted to a control center (80) by means of a data transmitting and receiving unit arranged at a carriage or a carriage group to a receiver (60) in form of a data transmitting unit positioned outside along the railway line of the train and a line cable (70) in form of a glass fiber,
**characterized**
• **in that** the data contain train control data, which are obtained as video information of the interior of the passenger- or cargo compartment by a plurality of picture recording devices (21, 21') in the carriage or the carriage group and which are processed in a picture processing unit (22),
• **in that** the train control data are transmitted directly without saving, when the transmission is initiated either by an alarming unit (23) or is requested by observing personel in the control center (80),
• **in that** the video information obtained by means of the recording devices (21) is temporarily saved in a memory (22.3), if neither the alarming unit (23) is activated nor a transmission of the train control data is requested by the observing personnel in the control center (80).

2. Method according to claim 1, **characterized in that** a analog/digital conversion and compression of the video information is effected by means of the picture processing unit (22) for a reduction of the required transmission capacity of the data path.

3. Method according to claim 2, **characterized in that** the compession of the video information is carried out by suppression of standing pictures and/or by reducing the picture resolution and/or reducing colour information.

4. Method according to claim 1, **characterized in that** a point-to-point communication is established between the data emitting and receiving unit at the carriage or the carriage group (10) and the control center (80) for the duration of the transmission and the train control data are packetwise directly transmitted to the control center (80) without temporary storing.

5. Method according to claim 1, **characterized in that** a control unit (25) stops the storing process either when activating an alarming unit (23) or after request by the observing personnel in the control center (80) by means of a circular memory control line (24) and connects a data path for circumventing the memory (22.3) as soon as the transmission of the train control data is started and carried out and for the duration of same.

6. Method according to claim 1, **characterized in that** the memory (22.3) designed as a circular memory unit the train control data are stored paketwise and the oldest train control data paket is overwritten by the newest.

7. Method according to claim 1, **characterized in that** the train control data temporarily stored in the circular memory (22.3) are read out upon request by the observing personnel in the control center (80) and paketwise transmitted via a point-to-point communication.

8. Method for train control according to one of the foregoing claims, **characterized in that** the record of the video information is effected in an interior of the carriage or the carriage group, wherein at least on picture recording device (21) records the video information directed in travelling direction and a second picture recording device records the video information directed opposite to the travelling direction.

9. Arrangement for carrying out the method for train control according to one of the foregoing claims, **characterized by**
• at least one data collection and processing unit (20, 20') allocated to a carriage or a carriage group (10), which has a picture recording unit (21), which is followed by a picture processing unit and which is connected to a data transmission and receiving unit (40) via a data bus (30),
• a plurality of data transmission units (60) stationary arranged along the railway line of the controlled train, which has a receiving portion for receiving of the video information transmitted by the data transmission unit (40) and a communication processor (65) for forwarding the video information,
• a control center (80) connected with the data transmission units (60) by means of a line cable for the analysis of the transmitted video information.

10. Arrangement according to claim 9, **characterized in that** the picture processing unit (22) has an analog/digital converter (22.1), a picture compressing unit (22.2) and a memory formed as a circular memory.

11. Arrangement according to claim 10, **characterized in that** the picture compressing unit (22.2) has electronic means for suppressing of standing pictures, for the reduction of colour information and for the reduction of the picture resolution.

12. Arrangement according to claim 9, **characterized in that** the data collecting- and processing unit (20) has a control unit (25), which is connected to the data bus (30) with the picture processing unit (22), an alarming unit (23) and a data bus coupling knot (31).

13. Arrangement according to claim 9, **characterized in that** the control center (80) has a central processor, which is coupled to several observing work stations (82, 82', 82") via a data bus (83), each of the workstations having a picture decompressing unit (82.4).

## Revendications

1. Procédé de surveillance d'un moyen de transport sur rails pour lequel les données concernant un train en mouvement sont transmises à un poste de commande (80), à l'aide d'une unité d'émission et de réception de données (40) disposée dans un wagon ou un groupe de wagons, en passant à chaque fois par un dispositif de réception (60) développé en unité de transmission de données et positionné en dehors du trajet du train ainsi qu'un câble de liaison (70) développé en câble de fibre de verre,
**caractérisé en ce que**
les données contiennent des données de surveillance du train qui sont recueillies, en tant qu'informations vidéo sur l'intérieur du wagon de passagers ou de fret, par plusieurs dispositifs d'enregistrement d'images (21,21') situés à chaque fois dans le wagon ou le groupe de wagons et qui sont traitées dans une unité de traitement d'images (22),
les données de surveillance du train sont transmises directement sans être mémorisées lorsque la transmission est soit déclenchée par une unité d'alerte (23) soit sollicitée par le personnel d'observation du poste de commande (80),
les informations vidéo saisies à l'aide des dispositifs de recueillement (21) sont mémorisées temporairement dans une mémoire (22.3) lorsque le dispositif d'alerte (23) n'est pas actionné ou qu'aucune transmission des données de surveillance du train n'est sollicitée par le personnel d'observation du poste de commande (80).

2. Procédé selon la revendication 1, **caractérisé en ce qu**'une conversion analogique/numérique et une compression de l'information vidéo est réalisée afin de réduire la capacité de transmission nécessaire du chemin de données à l'aide de l'unité de traitement d'images (22).

3. Procédé selon la revendication 2, **caractérisé en ce que** la compression de l'information vidéo est réalisée en supprimant les images fixes et/ou en réduisant la résolution de l'image et/ou en réduisant l'information en couleur.

4. Procédé selon la revendication 1, **caractérisé en ce que,** entre l'unité d'émission et de réception de données (40) située dans le wagon ou le groupe de wagons (10) et le poste de commande (80) une liaison point à point est établie pour la durée de la transmission et les données de surveillance du train sont transmises sous forme de paquets directement au poste de commande (80) par l'intermédiaire de celle-ci sans être mémorisées temporairement.

5. Procédé selon la revendication 1, **caractérisé en ce qu'**une unité de commande (25) arrête la procédure de mémorisation soit en déclenchant le dispositif d'alerte (23) ou après sa .sollicitation par le personnel d'observation du poste de commande (80) à l'aide d'une conduite de commande de mémoire circulaire (24) et met en route un chemin de données afin de contourner la mémoire (22.3) dès que et tant que la transmission des données de surveillance du train est amorcée et réalisée.

6. Procédé selon la revendication 1, **caractérisé en ce que** les données de surveillance du train sont déposées sous forme de paquets dans la mémoire (22.3) développée en unité de mémoire circulaire et le paquet de données de surveillance du train le plus ancien est recouvert par le plus récent.

7. Procédé selon la revendication 1, **caractérisé en ce que** les données de surveillance du train mémorisées temporairement dans la mémoire circulaire (22.3) sont sélectionnées sur demande du personnel d'observation du poste de commande (80) et transmises sous forme de paquets par l'intermédiaire d'une liaison point à point.

8. Procédé de surveillance de train selon l'une des revendications précédentes, **caractérisé en ce que** l'enregistrement de l'information vidéo est réalisé à l'intérieur du wagon ou du groupe de wagons, au moins un dispositif d'enregistrement d'images (21) enregistrant à chaque fois l'information vidéo dans le sens de la marche et un second dispositif d'enregistrement d'images enregistrant l'information vidéo dans le sens inverse au sens de la marche.

9. Disposition de réalisation du procédé de surveillance de train selon l'une des revendications précédentes,
**caractérisée par**
au moins une unité de traitement et de saisie de données (20,20') associée à un wagon ou un groupe de wagon (10) du train devant être surveillé, présentant un dispositif d'enregistrement d'images (21) disposé avant une unité de traitement d'images (22), et reliée à une unité d'émission et de réception de données (40) par l'intermédiaire d'un bus de données (30),
plusieurs unités de transmission de données (60) disposées fixement sur le trajet du train devant être surveillé présentant un récepteur destiné à recueillir l'information vidéo envoyée par l'unité d'émission de données (40) ainsi qu'un processeur de communication (65) destiné à faire suivre l'information vidéo,
un poste de commande (80) relié aux unités de transmission de données (60) par l'intermédiaire d'un câble de liaison (70) afin d'évaluer l'information vidéo transmise.

10. Disposition selon la revendication 9, **caractérisée en ce que** l'unité de traitement d'images (22) présente un convertisseur analogique/numérique (22.1), une unité de compression d'images (22.2) et une mémoire (22.3) développée en mémoire circulaire.

11. Disposition selon la revendication 10, **caractérisée en ce que** l'unité de compression d'images (22.2) présente des moyens électroniques de suppression d'images fixes, de réduction de l'information en couleur et de réduction de la résolution de l'image.

12. Disposition selon la revendication 9, **caractérisée en ce que** l'unité de traitement et de saisie de données (20) présente une unité de commande (25) qui est reliée à l'unité de traitement d'images (22), à une unité d'alerte (23) et, par l'intermédiaire d'une jonction pour bus de données, au bus de données (30).

13. Disposition selon la revendication 9, **caractérisée en ce que** le poste de commande (80) présente un ordinateur central qui est couplé par l'intermédiaire d'un bus de données (83) à plusieurs postes d'observation (82,82',82'') présentant à chaque fois une unité de compression d'images (82.4).
